# EUROPÄISCHE PATENTSCHRIFT

(11) **EP 3 771 289 B1**
(45) Veröffentlichungstag und Bekanntmachung des Hinweises auf die Patenterteilung: **26.10.2022**
(21) Anmeldenummer: 19188553.2
(22) Anmeldetag: 26.07.2019
(51) Int. Cl.: H05B 6/14

(54) **VORRICHTUNG ZUM ERWÄRMEN EINES WERKSTÜCKS, INSBESONDERE EINES WÄLZLAGERS**
DEVICE FOR HEATING A WORKPIECE, IN PARTICULAR A ROLLER BEARING
DISPOSITIF DE CHAUFFAGE D'UNE PIÈCE, EN PARTICULIER D'UN PALIER À ROULEMENT

(43) Veröffentlichungstag der Anmeldung: 27.01.2021
(73) Patentinhaber: simatec ag, 3380 Wangen an der Aare (CH)
(72) Erfinder: GFELLER, Hans, 4912 Aarwangen (CH)
(74) Vertreter: Fischer, Michael

(56) Entgegenhaltungen:
- EP-A1- 2 391 182
- WO-A1-2010/037414
- CN-A- 106 304 447
- DE-U1-202004 014 270

## Beschreibung

Die vorliegende Erfindung bezieht sich auf eine Vorrichtung zum Erwärmen eines Werkstücks, insbesondere eines Wälzlagers.

Vorrichtungen zum Erwärmen von Wälzlagern werden dazu eingesetzt, um Lager oder ringförmige Teile ohne Kraftaufwand auf eine Welle oder in das Gehäuse eines Lagers zu montieren. Dabei wird die Wärmeausdehnung der Metalle genutzt, um den erforderlichen Spielraum zum Einpassen des Lagers oder der ringförmigen Teile zu erlangen. Zur raschen Erwärmung des Wälzlagers werden heutzutage häufig Induktions-Anwärmgeräte anstelle von beispielsweise heissen Ölbädern, Wärmeplatten oder Öfen wie sie früher benutzt wurden, eingesetzt.

Derartige Induktionsanwärmgeräte sind beispielsweise unter dem Markennamen "simatherm" der simatec AG, Wangen an der Aare, Schweiz, erhältlich. Diese Induktionsanwärmgeräte sind mit geblechten Eisenkernen, wegnehmbaren, verschiebbaren oder schwenkbaren Jochen und Induktionsspule aufgebaut. Die Geräte arbeiten typischerweise auf der Frequenz der öffentlichen Stromversorgung von 50Hz bzw. 60Hz. Das anzuwärmende Wälzlager wird über die Induktionsspule oder das Joch aufgelegt. Zur Abdeckung verschiedener Wälzlagergrössen können auch verschieden grosse Joche innerhalb des Magnetkreises angeordnet werden. Die Erwärmung des Wälzlagers erfolgt über einen gezielt im Innenring des Wälzlagers angeregten Induktionsstromfluss.

Aus physikalischen Gründen bedingt sind derartige Induktionsanwärmgeräte aber vergleichsweise schwer und erfordern in Abhängigkeit von dem Gewicht des Wälzlagers für das Aufhängen und Abnehmen des Wälzlagers auch zum Teil ganz erhebliche Kräfte. Zudem können derartige Induktionsanwärmgeräte nicht einfach transportiert werden. WO 2010/037414 A1 und CN 106 304 447 A offenbaren eine Vorrichtung zum Anwärmen eines metallischen Werkstücks laut des Oberbegriffes des Anspruchs 1.

Der vorliegenden Erfindung liegt daher die Aufgabe zugrunde, eine Vorrichtung zum Anwärmen eines Werkstücks, insbesondere eines Wälzlagers, anzugeben, welche sich durch eine geringe Leistungsaufnahme, eine schnelle Anwärmphase, die zum Beispiel eine gezielte Anwärmung des Wälzlager-Innenrings ermöglicht, und sich durch ein geringes Gewicht auszeichnet und dadurch auch für den mobilen Einsatz sehr geeignet ist.

Die Aufgabe wird erfindungsgemäss durch eine Vorrichtung zum Anwärmen eines metallischen Werkstücks, insbesondere eines Wälzlagers, laut Anspruch 1 gelöst.

Auf diese Weise kann das Werkstück, beispielsweise ein Wälzlager, sehr schnell und induktiv besonders auf der dem Magnetjoch zugewendeten Seite aufgeheizt werden. Mit der Einstellbarkeit des Zwischenkreises wird eine Erhöhung des Wirkungsgrades der Anwärmvorrichtung erzielt, die aus der so realisierbaren Anpassung der Treiberschaltung auf die Materialeigenschaften, hier im Besonderen die magnetische und elektrische Leitfähigkeit, des metallischen Werkstücks resultiert.

Da die Anwärmvorrichtung mit einer gegenüber der normalen Netzfrequenz von 50/60 Hz erhöhten Frequenz des Wechselstroms betrieben wird, liegen allfällige durch die Ummagnetisierungsvorgänge hervorgerufene Schwingungen in einem für das menschliche Ohr besonders empfänglichen Frequenzbereich. Zur Unterdrückung dieser Schwingungen ist es erfindungsgemäß vorgesehen, dass das Joch formschlüssig im asymmetrischen U-Kern in Richtung von zwei kartesischen Koordinaten in den Magnetkreis einbringbar ist. Somit verlangen die beiden Jochauflagen keine Planparallelität in der Herstellung und vermindern die Schwingungsbewegung um mindestens zwei Richtungen.

Erfindungsgemäß ist eine Verspannvorrichtung vorgesehen, die das eingebrachte Joch gegen mindestens einen Jochauflagepunkt verspannt. Auch die Verspannung, die ebenfalls auch in der Richtung der beiden vorstehend genannten kartesischen Koordinaten wirken kann, trägt massgeblich zur Unterdrückung der möglichen akustisch unangenehmen Schwingungen bei, ermöglicht ein sicheres Arbeiten ohne Gehörschutz.

Zur Erzielung eines besonders guten Wirkungsgrades kann es vorgesehen sein, dass die Treiberschaltung ihren Arbeitspunkt automatisch durch ein Abstimmen der Frequenz und/oder der Spannung des Zwischenkreises in Abhängigkeit von der Impulsantwort zumindest möglichst nahe am optimalen Arbeitspunkt und Wirkungsgrad des jeweiligen Werkstücks wählt.

Einerseits zu Vermeidung von Überhitzungen und andererseits aber auch zur Realisierung von vorgebbaren Aufheizprofilen kann es vorgesehen sein, dass mindestens eine Temperatursonde zur Messung der Temperatur des Werkstücks zur Einstellung der Treiberschaltung vorgesehen ist. Der Betrieb mit zwei Temperatursonden ermöglicht ein kontrolliertes Anwärmen von empfindlichen Werkstücken im Differenz-Temperatur-Modus, ohne Überschreitung einer vorgewählten Temperatur-Differenz-Limite, dadurch kann zum Beispiel die Temperaturdifferenz zwischen Innen- und Aussenring eines Wälzlagers im Anwärmprozess sicher geregelt werden. Ergänzend oder auch alternativ dazu kann auch eine TimerSchaltung vorgesehen sein, um die Treiberschaltung für eine vorgebbare Zeitdauer einzuschalten.

Bevorzugte Ausführungsbeispiele der vorliegenden Erfindung werden nachfolgend anhand einer Zeichnung näher erläutert. Dabei zeigt die Figur in schematischer Darstellung eine perspektivische Ansicht eines Anwärmgeräts 2 mit einem aufgelegten Wälzlager 4. Das Anwärmgerät 2 umfasst einen aus ferritischen Blechen 6 gebildeten Magnetkreis 8, der von einer Induktionsspule 10 getrieben wird. Der Magnetkreis 8 weist ausserdem ein Magnetjoch 12 auf, das abnehmbar gestaltet ist, damit auf dem Magnetjoch 12 das Wälzlager 4 zu dessen Anwärmung gelagert werden kann. Am Induktionsspulen-seitigen Ende 13 des Magnetjochs 12 wirkt das Magnetjoch 12 mit dem entsprechenden Auflagepunkt 14 des Magnetkreises 8 so zusammen, dass sich eine formschlüssige Verbindung von Magnetjoch 12 und Magnetkreis 8 in zwei durch Pfeile x, y angedeutete kartesische Koordinatenrichtungen ergibt. Hierzu ist das Ende 13 abgeschrägt und verfügt zudem über ein kleines Gegenlager 16, so dass auf diese Weise die durch die Treiberfrequenz der Induktionsspule 10 und damit des Magnetkreises 8 hervorgerufenen Schwingungen bereits so gedämpft werden können.

Zudem ist am Induktionsspulen-fernen Ende 18 des Magnetkreises 8 eine Verspannvorrichtung 20 vorgesehen, mit der das Magnetjoch 12 zum einen in der zeichnerischen Darstellung in x-Richtung nach unten und in y-Richtung gegen das Induktionsspulen-seitige Ende 14 verspannt werden kann. So können die durch die Treiberfrequenz hervorgerufenen mechanischen Schwingungen, die aufgrund ihrer Frequenz von 200 bis 1200 Hz auch noch in einem für das menschliche Ohr besonders sensitiven Bereich auftreten, sicher vermieden werden.

Weiter weist das Anwärmgerät eine Treiberschaltung 22, die Induktionsspulen-seitig als elektromagnetischer Schwingkreis mit einer Treiberfrequenz von 200 bis 1200 Hz ausgestaltet ist und einen zwischen die Induktionsspulen-seitige Anschaltung und die Versorgungsspannung geschalteten Zwischenkreis mit variabler Spannung und/oder Frequenz aufweist. Dabei kann die Spannung und/oder die Frequenz des Zwischenkreises an die Impulsantwort im Induktionsspulen-seitigen Schwingkreis angepasst und so optimiert werden, dass sich ein besonders guter Wirkungsgrad des Anwärmgeräts für alle möglichen Materialeigenschaften der metallischen Werkstücke, hier z.B. des Wälzlagers 4, ergibt. Massgeblich sind dabei die elektrische Leitfähigkeit und/oder die magnetische Suszeptibilität des dominanten Metallbestandteils des metallischen Werkstücks. Es ist daher an dieser Stelle zu erwähnen, dass das metallische Werkstück durchaus auch nicht-metallische Bestandteile, wie Verkleidungsstücke oder Laufbuchsen oder Isoliereinlagen aus Kunststoff, aufweisen kann.

Die Auslegung der Treiberschaltung 22 hängt dabei stark von dem Gewicht der anzuwärmenden Werkstücke 4 ab. Für ein Gewicht des Werkstücks im Bereich von 2 bis 20 kg beispielsweise hat der Zwischenkreis eine Spannung von 250 bis 450 Volt, eine Frequenz von 400 bis 650Hz und eine Leistung von 400 bis 1400 Watt. Der digital einstellbare Treiberschwingkreis steuert in Abhängigkeit von der elektrischen Leitfähigkeit und der magnetischen Suszeptibilität des Werkstücks die Induktionsspule sinusförmig an und verhindert eine Sättigung des magnetischen Kreises.

Die Treiberschaltung 22 des Anwärmgeräts 2 ist in diesem Ausführungsbeispiel so gestaltet, dass eine Abstimmungslogik zur Bestimmung eines Werkstück-abhängigen vorteilhaften Arbeitspunkts vorgesehen ist. Die Abstimmungslogik versucht automatisch durch ein Abstimmen von Frequenz und Spannung in Abhängigkeit der Impulsantwort einzustellen, die zumindest möglichst nahe am optimalen Arbeitspunkt und Wirkungsgrad arbeitet. Hierzu kann die Treiberfrequenz und Spannung mit einem Synthesizer stufenartig durchgestimmt werden, hier vorliegend in Schritten von 50Hz und/oder 50Volt, oder dann auch kleiner, in der Nähe des maximalen Wirkungsgrades.

Um infolge einer Überhitzung auftretende Gefügeveränderungen des metallischen Wälzlagers 4 sicher ausschliessen zu können, ist mindestens eine Temperatursonde 24,25 zur Messung der Temperatur des Wälzlagers 4 zur Einstellung der Treiberschaltung 22 vorgesehen. Für eine diesbezügliche Regelung ist die Temperatur oder Differenztemperatur somit die Regelgrösse am Eingang des Regelkreises. Alternativ oder auch ergänzend zu der vorstehenden Temperatureinstellung oder Differenz-Temperatureinstellung kann eine Timerschaltung vorgesehen sein, um die Treiberschaltung 22 für eine vorgebbare Zeitdauer einzuschalten.

Das vorliegende Anwärmgerät 2 wärmt daher ein Wälzlager oder allgemein auch jedes beliebige, vorzugsweise ringförmige, metallische Werkstück 4 schnell und induktiv auf und zeichnet sich zudem aufgrund der gegenüber der Netzfrequenz von 50/60 Hz erhöhten Frequenz durch eine geringe Baugrösse aus und lässt sich daher auch noch vergleichsweise gut an den gewünschten Einsatzort verbringen.

## Patentansprüche

1. Vorrichtung (2) zum Anwärmen eines metallischen Werkstücks (4), insbesondere eines Wälzlagers, umfassend:
a) einen ferromagnetischen Magnetkreis (8) mit einem U-Kern und abnehmbaren Magnetjoch (12),
b) einer Induktionsspule (10) für das Treiben des Magnetkreises (8);
c) einer Treiberschaltung (22) für die Induktionsspule (10), die geeignet ist, die Induktionsspule (10) mit einer Wechselspannung von 200 bis 1200 Hz zu beaufschlagen;
d) einen mit der Treiberschaltung (22) assoziierten Rückkoppelkreis (22), der geeignet ist, die Impulsantwort eines auf dem Magnetjoch (12) befindlichen Werkstücks (4) auf die Treiberspannung und/oder Treiberfrequenz zu detektieren und die Spannung und/oder Frequenz eines Zwischenkreises der Treiberschaltung (22) in Abhängigkeit von der detektierten Impulsantwort einzustellen,
**dadurch gekennzeichnet, dass** der U-Kern ein asymmetrischer U-Kern ist,
dass das Magnetjoch (12) formschlüssig im asymmetrischen U-Kern in Richtung von zwei kartesischen Koordinaten in den Magnetkreis (8) einbringbar ist,
dass eine Verspannvorrichtung (20) vorgesehen ist, die das eingebrachte Magnetjoch (12) gegen mindestens einen am deswegen asymmetrisch ausgeformten U-Kern ausgebildeten Jochauflagepunkt (16) verspannt.

2. Vorrichtung (2) nach Anspruch 1,
**dadurch gekennzeichnet, dass**
die Treiberschaltung (22) ihren Arbeitspunkt automatisch durch ein Abstimmen der Frequenz und/oder der Spannung des Zwischenkreises in Abhängigkeit von der Impulsantwort zumindest möglichst nahe am optimalen Arbeitspunkt und Wirkungsgrad des Werkstücks (4) wählt.

3. Vorrichtung (2) nach Anspruch 1 oder 2,
**dadurch gekennzeichnet, dass** mindestens eine Temperatursonde (24) zur Messung der Temperatur des Werkstücks (4) zur Einstellung der Treiberschaltung (22) vorgesehen ist.

4. Vorrichtung (2) nach einem der Ansprüche 1 bis 3, **dadurch gekennzeichnet, dass** mindestens zwei Temperatursonden (24,25) zur Messung der Differenz-Temperatur des Werkstücks (4) zur Einstellung der Treiberschaltung (22) vorgesehen ist.

5. Vorrichtung (2) nach einem der Ansprüche 1 bis 4,
**dadurch gekennzeichnet, dass**
eine Timerschaltung vorgesehen ist, um die Treiberschaltung (22) für eine vorgebbare Zeitdauer einzuschalten.

6. Vorrichtung (2) nach einem der Ansprüche 1 bis 5, **dadurch gekennzeichnet, dass** eine bidirektionale Funkschnittstelle zur Datenübertragung vorgesehen ist, um das Gerät mittels Smartphone/APP(26) fernzusteuern.

7. Vorrichtung (2) nach einem der Ansprüche 1 bis 6, **dadurch gekennzeichnet, dass** eine bidirektionale Funkschnittstelle zur Datenübertragung vorgesehen ist, um die Werkstück-Anwärmdaten zu Rückverfolgungs- und Qualitätssicherungsgründen aufzuzeichnen und mittels Smartphone/APP (26) elektronisch abzulegen.

## Claims

1. Device (2) for heating a metallic workpiece (4), in particular a roller bearing, comprising:
a) a ferromagnetic magnetic circuit (8) with a U core and removable magnet yoke (12),
b) an induction coil (10) for driving the magnetic circuit (8) ;
c) a driver circuit (22) for the induction coil (10), which is suited to applying an alternating voltage of 200 to 1200 Hz to the induction coil (10);
d) a feedback circuit (22), associated with the driver circuit (22), which is suited to detecting the impulse response of a workpiece (4) located on the magnet yoke (12) to the driver voltage and/or driver frequency and to setting the voltage and/or frequency of an intermediate circuit of the driver circuit (22) as a function of the detected impulse response, **characterised in that**
the U core is an asymmetrical U core,
the magnet yoke (12) can be introduced into the magnetic circuit (8) in a form-fit manner in the asymmetrical U core in the direction of two Cartesian coordinates,
a tensioning device (20) is provided, which tensions the introduced magnet yoke (12) against at least one yoke support point (16) embodied on the therefore asymmetrically moulded U core.

2. Device (2) according to claim 1,
**characterised in that**
the driver circuit (22) automatically selects its operating point by adjusting the frequency and/or the voltage of the intermediate circuit as a function of the impulse response at least as close as possible to the optimal operating point and degree of efficiency of the workpiece (4).

3. Device (2) according to claim 1 or 2,
**characterised in that** at least one temperature probe (24) is provided for measuring the temperature of the workpiece (4) in order to set the driver circuit (22).

4. Device (2) according to one of claims 1 to 3, **characterised in that** at least two temperature probes (24, 25) for measuring the differential temperature of the workpiece (4) are provided to set the driver circuit (22).

5. Device (2) according to one of claims 1 to 4, **characterised in that** a timer circuit is provided in order to switch on the driver circuit (22) for a predeterminable duration.

6. Device (2) according to one of claims 1 to 5, **characterised in that** a bidirectional radio interface is provided for data transmission in order to remotely control the device by means of a smartphone/APP (26).

7. Device (2) according to one of claims 1 to 6, **characterised in that** a bidirectional radio interface is provided for data transmission, in order to record the workpiece heating data for tracking and quality assurance reasons and to store the same electronically by means of a smartphone/APP (26).

## Revendications

1. Dispositif (2) de chauffage d'une pièce (4) métallique, notamment d'un palier à roulement, comprenant :
a) un circuit (8) magnétique ferromagnétique, ayant un noyau en U et une culasse (12) magnétique pouvant être retirée ;
b) une bobine (10) d'induction pour l'attaque du circuit (8) magnétique ;
c) un circuit (22) d'attaque de la bobine (10) d'induction, qui est propre à alimenter la bobine (10) d'induction en une tension alternative de 200 à 1200 Hz ;
d) un circuit (22) de réaction, qui est associé au circuit (22) d'attaque et qui est propre à détecter la réponse impulsionnelle d'une pièce (4) se trouvant sur la culasse (12) magnétique à la tension d'attaque et/ou la fréquence d'attaque et à régler la tension et/ou la fréquence d'un circuit intermédiaire du circuit (22) d'attaque en fonction de la réponse impulsionnelle détectée,
**caractérisé en ce que** le noyau en U est un noyau en U dissymétrique, **en ce que** la culasse (12) magnétique peut être introduite dans le circuit (8) magnétique dans la direction de deux coordonnées cartésiennes à complémentarité de forme dans le noyau en U dissymétrique,
**en ce qu'**il est prévu un dispositif (20) de blocage, qui bloque la culasse (12) magnétique introduite sur au moins un point (16) d'appui de culasse constitué sur le noyau en U conformée pour cela de manière dissymétrique.

2. Dispositif (2) suivant la revendication 1,
**caractérisé en ce que**
le circuit (22) d'attaque choisit son point de travail automatiquement, par un accord de la fréquence et/ou de la tension du circuit intermédiaire en fonction de la réponse impulsionnelle, au moins d'une manière aussi proche que possible du point de travail et du rendement optimum de la pièce (4).

3. Dispositif (2) suivant la revendication 1 ou 2,
**caractérisé en ce qu'**
il est prévu une sonde (24) de température pour la mesure de la température de la pièce (4) afin de régler le circuit (22) d'attaque.

4. Dispositif (2) suivant l'une des revendications 1 à 3, **caractérisé en ce qu'**
il est prévu au moins deux sondes (24, 25) de température pour la mesure de la différence de température de la pièce (4) afin de régler le circuit (22) d'attaque.

5. Dispositif (2) suivant l'une des revendications 1 à 4, **caractérisé en ce qu'**
il est prévu un circuit d'horloge pour mettre en circuit le circuit (22) d'attaque pendant une durée pouvant être donnée à l'avance.

6. Dispositif (2) suivant l'une des revendications 1 à 5, **caractérisé en ce qu'**
il est prévu une interface radio bidirectionnelle de transmission de données afin de commander à distance l'appareil au moyen d'un téléphone intelligent / APP (26).

7. Dispositif (2) suivant l'une des revendications 1 à 6, **caractérisé en ce qu'**
il est prévu une interface radio bidirectionnelle de transmission de données afin d'enregistrer les données de chauffage de la pièce, à des fins de suivi et de contrôle de qualité et de les mettre en mémoire électroniquement au moyen d'un smartphone / APP (26).
